# FASCICULE DE BREVET EUROPEEN

(11) **EP 0 516 606 B1**
(45) Date de publication et mention de la délivrance du brevet: **27.04.1994**
(21) Numéro de dépôt: 92870079.8
(22) Date de dépôt: 25.05.1992
(51) Int. Cl.: E04F 11/14

(54) **Coffrage perdu préfabriqué pour escalier en béton armé**
Vorgefertigte verlorene Schalung für Stahlbeton-Treppen
Prefabricated permanent shuttering for reinforced concrete stairs

(30) Priorité: 28.05.1991 BE 9100510
(43) Date de publication de la demande: 02.12.1992
(73) Titulaire: Gossuin, Bernard, B-1341 Ottignies (BE)
(72) Inventeur: Gossuin, Bernard, B-1341 Ottignies (BE)
(74) Mandataire: Vanderperre, Robert

(56) Documents cités:
- DE-U- 8 610 718
- FR-A- 2 071 024
- US-A- 3 885 365

## Description

La technique des coffrages perdus, en construction, est bien connue. Il est toutefois remarquable qu'elle n'ait jamais été appliquée aux escaliers. Une seule exception existe, application évidente de la technique courante : le coffrage du fond d'un escalier droit, dans la mesure où cela peut se faire comme pour une simple dalle de béton, avec des panneaux plans existants. Dans ce cas, la surface offerte par le panneau laissé en place répond aux exigeances définies par le rôle de cette surface : celui d'un plafond.

Il n'en est plus de même pour les autres surfaces, soumises au chocs et à l'abrasion due au passage, et à des formes spécifiques. Ces surfaces demandent à être réalisées en des matériaux qui ne peuvent pas être façonnés en forme de coffrage sur chantier, en répondant à la fois aux exigeances du coffrage et à celles de la finition.

De tels coffrages doivent donc être préfabriqués. Mais la grande variabilité de forme et de dimensions des escaliers qui rend chaque escalier différent des autres s'oppose à cette préfabrication.

Une raison supplémentaire qui a empéché la technique des coffrages perdus de s'appliquer aux escaliers est que, dans la technique existante, la surface de marche n'étant pas coffrée, la coulée du béton s'accompagne d'éclaboussures et salissures qui empêchent d'envisager que les surfaces exposées soient des surfaces finies.

L'invention résoud ces problèmes en réalisant des coffrages perdus spécifiquement pour les escaliers, là où les coffrages existants, non spécifiques aux escaliers, ne peuvent convenir.

Pour ce faire, dans l'invention, des matériaux convenant pour les surfaces d'escaliers, soit qu'ils constituent directement la finition, soit qu'ils en soient un support adéquat, sont adaptés pour remplir la fonction de coffrage. L'invention apporte une solution au façonnage de ces surfaces en en rendant la préfabrication possible, cela grâce au fait qu'elle permet à un nombre réduit d'éléments de satisfaire au nombre infini de dimensions exigé.

La préfabrication est employée dans la construction d'escaliers, mais pour des opérations toutes différentes de celles envisagées dans l'invention. Il s'agit ici de préfabriquer les coffrages, et non les escaliers eux-mêmes, et il s'agit de coffrages pour escaliers en béton armé, c'est-à-dire des escaliers dans lesquels non seulement intervient du béton, mais surtout dans lesquels ce béton est l'élément assurant la structure, monolithique et autoportante.

Pour certains escaliers métalliques, par exemple, les marches creuses sont remplies de béton. Mais il ne s'agit pas là du coffrage d'un escalier : le béton n'assure pas la structure, et l'escalier obtenu, contrairement à celui visé par l'invention, n'est pas monolithique : les marches sont séparées par des vides laissant communiquer les espaces inférieurs et supérieurs.

L'invention proposée ici s'applique aux escaliers en béton armé, à corps plein, coulés sur place d'un seul mouvement, de sorte qu'ils soient autoportants de par cette armature du béton, et de sorte que leur aspect soit celui des escaliers maçonnés ou en béton traditionnels : non seulement permettre de monter, mais aussi séparer les volumes inférieurs et supérieurs grâce à la présence de contremarches, séparation qui offre de grands avantages : isolation thermique, acoustique, et impossibilité de chute d'objets, poussière, eau de nettoyage.

Ces avantages sont réalisés par les techniques connues impliquant du béton dans les cas suivants :
1- La technique ordinaire, toutes opérations sur chantier. Successivement : construction du coffrage, pose des armatures, coulée du béton, décoffrage, pose de la finition.
2- Préfabrication par volées entières. Coulée du béton en usine. Cette technique, qui donne un escalier brut, exige de disposer sur chantier d'engins de levages adéquates et de latitudes de manoeuvres. Les systèmes d'adaptabilité aux dimensions requises concernent des matrices ou moules mécaniques restant en usine, et non des coffrages perdus. De plus, ces dimensions doivent être connues avant la fabrication, qui reste donc une fabrication à la demande. Les coffrages de l'invention n'ont pas cette contrainte.
3- Coulée du béton en usine pour des marches séparées. Même si ces marches peuvent contenir des armatures, celles-ci pas plus d'ailleurs que le béton, n'assurent la structure de l'escalier, réalisée par l'empilage et un maçonnage. Il ne s'agit donc pas vraiment d'un escalier en béton armé et, après fabrication des marches, l'adaptabilité en hauteur, permise seulement par le mortier, est très réduite et malaisée. Cette technique ne fait pas intervenir de coffrage perdu et donne, comme la précédente, un escalier brut : la finition reste à faire, de façon traditionnelle. Cette technique fait manipuler des masses beaucoup plus importantes que celle de l'invention qui, au lieu de blocs pleins, ne fait manipuler que des caissons vides.
4- On connaît cependant un exemple de marches séparées préfabriquées qui, en étant partiellement évidées, peuvent être solidarisées par le coulée d'un béton armé, comme cela est décrit dans le brevet FR-A-2.071.024. Les éléments-marche peuvent, dans une des exécutions possibles, être considérés comme un coffrage perdu préfabriqué. Le problème technique est alors le même que celui de la présente invention. Mais la réponse est différente. Ici, les modules s'emboîtent en ce sens qu'un module s'enfonce plus ou moins dans le volume délimité par le module inférieur, alors que dans FR-A-2.071.024 les éléments-marche glissent l'une sur l'autre ; On peut dire qu'il existe aussi une forme d'emboîtement : celui de dents et sillons, ou rainures et languettes, accessoires éventuels destinés à marquer des positions d'arrêt dans le glissement, ou à en diriger le mouvement. Ces emboîtements se font sur des portées, en dehors de la masse du béton de liaison. Il s'agit là de l'emboîtement d'accessoires supplémentaires, qui ne constituent pas en eux-mêmes des parties de coffrage, alors que dans la présente invention, ce sont les parties de coffrages elle-mêmes, dont au moins la contremarche, qui s'emboîtent. De plus, cet emboîtement se fait dans le volume occupé par le béton de liaison, de sorte que les contremarches restent prises dans ce béton.
   Cela a une conséquence importante : dans FR-A-2.071.024 le raccordement des éléments-marche se fait dans le haut de la contremarche, où il est apparent, ce qui handicape la finition, alors que dans la présente invention, le raccordement se fait dans le bas de la contremarche sous le niveau atteint par le béton de coulée, de sorte que le raccord est invisible et permet immédiatement une finition parfaite.
   Une autre différence est qu'il s'agit toujours, pour chaque marche, d'un seul et même élément, appelé élément-marche, alors que dans la présente invention, les modules peuvent varier selon les nécessités, et ne regrouper que les parties de coffrages qu'exige la situation. De plus, ils sont concevables pour des parties tournantes et des escaliers hélicoïdaux. Ils constituent ainsi un système complet de coffrage adaptable à toute situation courante.
5- D'autres techniques de préfabrication avec contremarche existent, faisant intervenir des dalles préfabriquées à assembler. Les armatures éventuelles ne concernent que les éléments séparés, non pas leur liaison. Il n'y a pas d'intervention de coffrage perdu. Les escaliers obtenus ainsi restent assez différents des escaliers traditionnels, sont d'aspect moins finis ou plus fragiles, et ne peuvent pas toujours les remplacer là ou ceux de l'invention le peuvent. Parmi ces techniques, celles donnant les meilleurs résultats demandent, contrairement à l'invention, une fabrication qui, même si elle est faite en usine, reste une fabrication sur mesures.

Pour permettre une réelle préfabrication du coffrage, indépendante des mesures particulières, l'invention divise ce coffrage en éléments identiques constituant des modules standardisables qui s'adaptent à n'importe quelle hauteur d'escalier. Cela se fait en regroupant dans chacun de ces modules, pour une marche, des parties de toutes les surfaces différentes de coffrage nécessaires : contremarche, cotés, fond, et même éventuellement la surface de marche elle-même.

L'invention permet aussi une adaptation à la plupart des formes (tournants) avec des séries restreintes et standardisables de quelques modules différents. Elle permet aussi, en une variante, l'adaptabilité d'un même module à des largeurs d'escaliers différentes.

Le coffrage perdu préfabriqué de l'invention est caractérisé en ce qu'il se présente sous forme d'un ensemble de modules empilables, réunissant chacun les parties de coffrage désirées correspondant à une marche et présentant une profondeur d'emboîtement variable dans le module inférieur ou une fixation au module inférieur permettant l'écartement variable des modules, de manière à s'adapter à la hauteur de marche désirée, lesdits modules étant réalisés en un matériau apte à servir de finition ou de support approprié de finition et l'emboîtement variable se faisant pour une partie au moins du périmètre inférieur des modules, partie constituée au moins du bas de la contremarche qui pénètre dans le volume déterminé par le module inférieur et qui y reste prise par le béton de coulée.

Le fait, caractéristique de l'invention, d'intégrer les coffrages au corps de l'escalier comporte une conséquence importante : le coffrage de contremarche restant en place, il peut servir de support pour la dalle de marche, qui peut ainsi être placée avant la coulée du béton. Placer cette dalle avant de couler le béton arrête les eclaboussures qui abimeraient les surfaces finies si le béton était coulé selon la séquence ordinaire. Dans l'invention, cette dalle peut donc se comporter comme un élément supplémentaire de coffrage : un couvercle de coffrage.

L'adaptation à la hauteur exigée pour l'escalier se fait par deux processus complémentaires :
- l'ajout ou le retrait de modules pour les différences supérieures à une marche,
- la variation de profondeur d'emboitement ou la variation d'écartement des modules pour les différences inférieures à une hauteur de marche.

L'invention est décrite maintenant plus en détail sur la base des dessins annexés, à titre d'exemples uniquement, montrant en
**figure 1** un module regroupant toutes les parties de coffrage (17,18,19) relatives à une seule marche,
**figures 2** **à 4** des modules regroupant uniquement les parties de coffrage avant et arrière (17,18),
**Figure 5** un exemple de module lorsque seule la partie de coffrage antérieure (17) est nécessaire,
**Figure 6** un autre exemple dans le même cas,
**Figures 7 et 8** des exemples de réalisation d'escalier avec les modules des figures 5 et 6.

### Figure 1

Modules empilables en GRC, épaisseur 1 cm. (GRC : glass reinforced cement, composite ciment verre). Ils sont munis, en leur partie inférieure, de déports en baïonnette (11) d'une hauteur de 2 cm. pour permettre un emboitement de profondeur variable. Cette hauteur est suffisante, car le fait de diviser le coffrage en portions correspondant à une seule marche a pour conséquence que la variation de hauteur qui risque d'être demandée à un module ne dépasse jamais une hauteur de marche divisée par le nombre de marches. Des boutonnières verticales dans des pattes (12) permettent de solidariser les modules avec les adaptations en hauteur nécessaires. Des boutonnières horizontales (13) permettent une adaptation en largeur si l'on souhaite réduire ou annuler le décalage qui se présente à chaque jonction dans la surface de fond, ou si l'on doit réduire l'emprise au sol de l'escalier. Les pattes et les boutonnières sont renforcées de métal noyé dans le GRC.

Dans le modèle présenté, le recouvrement des surfaces emboitées se fait , pour les cotés (19) et pour le fond (18), dans le même sens (bas du module supérieur à l'intérieur du haut du module inférieur). Dans d'autres modèles, il peut être interessant d'inverser le sens de recouvrement des surfaces de fond (bas de la surface de fond du module supérieur à l'extérieur du module inférieur). Cela se fait par une encoche, à la jonction des cotés et du fond.

Dans d'autres modèles encore, les pattes de fixation avec boutonnières peuvent être remplacées par des vis verticales dont la profondeur de vissage, eventuellement avec l'aide de rondelles et écrous supplémentaires intercalés, détermine l'écartement des modules et l'épaisseur des joints.

Des renforts tels que ceux apparaissant en figures 2 et 3 (21, 31) servant d'armatures transversales peuvent être intégrés dans la surface de fond, coté intérieur. Les armatures longitudinales se glissent par le haut après empilage et solidarisation des modules. Pendant la durée de prise du béton, il faut prévoir un étançonnement selon la ligne médiane de l'escalier.

Les dalles de marche, par exemple en granito ou en GRC, se posent au fur et à mesure de l'avancée de la coulée du béton,de façon à pouvoir contrôler le bon remplissage par l'ouverture immédiatement supérieure encore libre. Ces dalles ont été pourvues de loquetaux (14) permettant une fixation rapide aux supports supérieurs (15) et inférieurs (16) des contremarches. Si nécessaire pour éviter le suintage de béton pendant la coulée, les joints sont obturés avec des bandes collantes. Le rejointoyage des décalages ne pose aucun problème grâce à la rigidité de la liaison entre modules assurée par le béton armé.

### Figures 2, 3, 4.

Certaines situations d'escaliers ne demandent pas de coffrage latéral. C'est le cas lorsque l'escalier est à construire entre deux murs. On peut prévoir des modules simplifiés pour ces cas. Ces modules serviront aussi si l'on préfère munir l'escalier de limons classiques. Les figures 2, 3 et 4 montrent de tels modules dans lesquels le parties latérales (19) devenues superflues ont été remplacées par des bandes métalliques (22, 32, 42) qui assurent la liaison entre les parties avant (23, 33, 43) et arrières (24, 34, 44). Ces bandes se terminent de chaque coté par des éléments de fixation (25, 35, 45) tels que ceux qui seront décrits avec la figure 5. Munies de trous, elles tiennent le rôle de la partie B (voir fig. 5, n°51) pour la fixation dans les murs ou les limons.

L'absence de cotés permet, en figure 4, d'envisager un modèle avec pente du fond variable pour éviter les dénivellations aux joints de modules sans agir sur la largeur de marche. Les bandes deviennent extensibles grâce à des tiges coulissantes (46) qui se terminent par des gonds (47) dans lesquels pivotent les surfaces de fond.

La figure 2 montre un modèle pour escalier droit, et la figure 3 un modèle pour escalier tournant. Ces modèles sont réalisés en tôle d'acier. Ils comportent dans la surface de fond des renforts (21,31) qui constituent l'intégration au module de la partie transversale de l'armature du béton, et servent aussi à maintenir un écartement constant de l'armature longitudinale.

### Figure 5

La partie antérieure seule peut suffire pour des escaliers situés entre des murs, si le fond n'est pas nécessaire ou est coffré d'une autre façon. A elle seule, cette partie présente suffisamment d'intérêt. Elle sera fixée en lieu et place du coffrage traditionnel façonné sur chantier pour chaque contremarche, coffrage qui, pour permettre le décoffrage, doit être fait selon la hauteur exacte de marche. Ce n'est pas le cas pour les contremarches finies présentées ici qui ont une hauteur standardisée correspondant à la hauteur maximale susceptible d'être demandée. Toutes les hauteurs inférieures sont obtenues, selon le principe d'emboitement des modules complets, en laissant se noyer dans le béton de la marche inférieure la partie superflue (52) de la contremarche. Ceci est autorisé par l'absence de décoffrage.

Le dessin montre un élément de fixation particulier (51) composé de deux parties A et B. La partie B est destinée à recevoir une vis à enfoncer dans le support latéral (mur, paroi ou limon) et peut coulisser dans la partie A. Une vis peut être ajoutée pour bloquer ce mouvement (53). La partie A présente une section de forme constante et une longueur suffisante pour garder sa fonction si elle est raccourcie par sciage en même temps que la contremarche. Ainsi, il y a moyen, par une coupe simple, d'adapter la contremarche à différentes largeurs d'escaliers.

Ce qui est fait ici pour la contremarche seule peut l'être lorsqu'elle est vue comme une partie des modules plus complets : les éléments de fixation décrits servent alors à fixer les contremarches aux parties latérales du module qui devient ainsi démontable et adaptable en largeur. Le fond est muni des mêmes éléments de fixation pour pouvoir être raccourci de la même façon.

La contremarche représentée ici a été réalisée à partir d'un panneau d'aggloméré dense stratifié blanc, épaisseur 18 mm. Le nez est en bois dur. En plus des éléments de fixation (51) la face cachée porte en position supérieure quatre vis dépassant de 2 cm., ou des crochets, pour assurer la solidarité avec le béton.

La figure montre aussi les supports métalliques inférieurs réglables (55) pour la dalle de marche. Ces supports seront noyés dans le béton. Le support supérieur, qui lui ne doit pas être necessairement réglable, est constitué par le chant du panneau stratifié, placé à cette fin légèrement plus bas que le haut du nez.

### Figure 6

Contremarche préfabriquée en béton. Nez muni de rainures antidérapantes. Les supports (55) vus en figure 5 peuvent y être ajoutés.

### Figure 7

Un escalier réalisé avec la contremarche de la figure 5. Pour pouvoir profiter de la possibilité de placer la dalle de marche avant la coulée du béton, le carrelage (71) représenté sur le dessin doit être soit préassemblé sur une plaque d'asbeste-ciment, soit imité par un panneau d'une seule pièce, en GRC par exemple, dans lequel les joints sont dessinés. Sans cette technique, le béton doit être coulé jusqu'à une hauteur qui laisse place à la pose traditionnelle du carrelage.

### Figure 8

Un escalier réalisé avec la contremarche de la figure 6. Finition de marche en caoutchouc noir à pastilles, posé après coulée soit sur le béton durci soit sur un panneau mince en fibro-ciment posé avant coulée.

## Revendications

1. Coffrage perdu préfabriqué, destiné spécifiquement aux escaliers en béton armé monolithiques coulés sur place, caractérisé en ce qu'il se présente sous forme d'un ensemble de modules empilables, réunissant chacun les parties de coffrage désirées correspondant à une marche et présentant une profondeur d'emboîtement variable (11) dans le module inférieur ou une fixation au module inférieur permettant l'écartement variable des modules, de manière à s'adapter à la hauteur de marche désirée, lesdits modules étant réalisés en un matériau apte à servir de finition ou de support approprié de finition et l'emboîtement variable se faisant pour une partie au moins du périmètre inférieur des modules, partie constituée au moins du bas de la contremarche qui pénètre dans le volume déterminé par le module inférieur et qui y reste prise par le béton de coulée.

2. Coffrage perdu préfabriqué suivant la revendication 1, caractérisé en ce que les parties antérieures (17) des modules, c'est-à-dire les contremarches, sont munies de supports (16,55) pour des dalles de marche, de manière que lesdites dalles puissent être déposées avant la coulée du béton, lesdits supports inférieurs pouvant se mouvoir verticalement pour permettre l'adaptation à la hauteur de marche désirée.

3. Coffrage perdu préfabriqué suivant l'une quelconque des revendications 1 et 2, dans le cas où les parties latérales de coffrage sont superflues, caractérisé en ce que les modules comportent une partie antérieure ou contremarche et une partie postérieure ou fond, ces parties étant reliées entre elles par des bandes ou pattes, fixes ou mobiles.

4. Coffrage perdu préfabriqué suivant l'une quelconque des revendications 1 et 2, caractérisé en ce que les modules sont constitués uniquement d'une partie antérieure (17, fig.5,fig. 6), le coffrage étant alors constitué par un ensemble de contremarches, dont la profondeur d'emboitement variable est obtenue par un enfoncement plus ou moins grand dans le béton, ensemble auquel peuvent éventuellement être ajoutées d'autres parties de coffrage selon n'importe quelle technique.

5. Coffrage perdu préfabriqué selon la revendication 4, caractérisé en ce que les contremarches sont munies à leurs extrémités de moyens de fixation (51) constitués chacun d'au moins deux éléments, dont l'un (A), allongé et de section à forme constante, est intégré à la contremarche, de telle façon que sa fonction ne s'altère pas s'il est raccourci en même temps que l'extrémité (56) de ladite contremarche.

6. Coffrage perdu préfabriqué suivant l'une quelconque des revendications 1 à 3, caractérisé en ce que les modules se présentent en pièces démontées, les pièces formant contremarches étant munies à leurs extrémités de moyens de fixation (51) constitués chacun d'au moins deux éléments, dont l'un (A), allongé et de section à forme constante, est intégré à la contremarche, de telle façon que sa fonction ne s'altère pas s'il est raccourci en même temps que l'extrémité (56) de ladite contremarche, et les pièces formant le fond de l'escalier présentant aussi lesdits éléments de fixation (25,35,45).

7. Coffrage perdu préfabriqué suivant l'une quelconque des revendications 1 à 6, destiné aux escaliers hélicoïdaux, caractérisés en ce que la liaison entre les surfaces avant et arrière des modules est réalisée, pour un des cotés, par une partie cylindrique de l'axe de l'escalier.

## Patentansprüche

1. Vorgefertigte verlorene Schaltung, insbesondere für armierte monolithische, an Ort und Stelle gegossene Betontreppen,
dadurch gekennzeichnet,
daß sich die Schalung in Gestalt einer Gesamtheit von stapelbaren Modulen darstellt, die jeweils die entsprechend einer Stufe gewünschten Schalungsteile vereinigen und jeweils eine variable Einlaßtiefe (11) in das jeweils untere Modul oder eine Befestigung am unteren Modul bieten, die einen variablen Abstand der Module ermöglicht, um sich der gewünschten Stufenhöhe anzupassen,
daß die Module in einem Material verwirklicht sind, das für die Endfertigung oder als geeigneter Träger der Endfertigung dienen kann, und
daß die variable Einlassung für mindestens einen Teil des unteren Umfangs der Module vorgesehen ist, und zwar ein Teil, der mindestens den Unterteil der Steigung bildet, in das von dem unteren Modul bestimmte Volumen eindringt und der dort durch den gegossenen Beton gefangen bleibt.

2. Vorgefertigte verlorene Schalung nach Anspruch 1,
dadurch gekennzeichnet,
daß die vorderen Teile (17) der Module, d.h. die Steigungen, mit Stützen (16, 55) für Platten der Stufe versehen sind, so daß die Platten vor dem Gießen des Betons angelegt werden können, und
daß die unteren Stützen senkrecht verschiebbar sind, um die Anpassung an die gewünschte Stufenhöhe zu ermöglichen.

3. Vorgefertigte verlorene Schalung nach Anspruch 1 oder 2 für den Fall, daß die seitlichen Teile der Schalung überflüssig sind,
dadurch gekennzeichnet,
daß die Stufen einen vorderen Teil oder Steigungsteil und einen hinteren oder rückwärtigen Teil umfassen und daß diese Teile untereinander durch feste oder bewegliche Bänder oder Klammern miteinander verbunden sind.

4. Vorgefertigte verlorene Schalung nach Anspruch 1 oder 2, dadurch gekennzeichnet,
daß die Module nur durch einen vorderen Teil (17, Fig. 5, Fig. 6) gebildet sind,
daß die Schalung demgemäß eine Gesamtheit der Steigungen gebildet wird, deren variable Einlaß durch eine mehr oder weniger große Einsenkung in den Beton erhalten wird und daß sich an die Gesamtheit gegebenenfalls andere Teile der Schalung in beliebiger Technik anschließen können.

5. Vorgefertigte verlorene Schalung nach Anspruch 4,
dadurch gekennzeichnet,
daß die Steigungen an ihren Enden mit Befestigungseinrichtungen (51) versehen sind, die jeweils aus mindestens zwei Elementen bestehen, von denen das eine (A) länglich und von einer Form mit konstantem Querschnitt ist und mit der Steigung integriert ist, so daß sich ihre Funktion nicht ändert, wenn es gleichzeitig mit dem Ende (56) der Steigung verkürzt wird.

6. Vorgefertigte verlorene Schalung nach einem der Ansprüche 1 bis 3,
dadurch gekennzeichnet,
daß, wenn die Module sich in demontierten Stücken darstellen, die die Steigungen bildenden Stücke an ihren Enden mit Befestigungseinrichtungen (51) versehen sind, die jeweils aus mindestens zwei Elementen bestehen, von denen das eine (A) länglich und mit konstantem Querschnitt ausgebildet ist und mit der Steigung derart integriert ist, daß sich seine Funktion nicht ändert, wenn es gleichzeitig mit dem Ende (56) der Steigung verkürzt wird, und daß die den Boden der Treppe bildenden Teile auch diese Befestigungselemente (25, 35, 45) darstellen.

7. Vorgefertigte verlorene Schalung nach einem der Ansprüche 1 bis 6, bestimmt für Spindel- oder Wendeltreppen,
dadurch gekennzeichnet,
daß die Verbindung zwischen den Oberflächen vor und hinter den Modulen für eine der Seiten durch zur Achse der Treppe zylindrische Teile verwirklicht wird.

## Claims

1. Prefabricated lost formwork, intended specifically for stairs made in one piece of reinforced concrete cast in situ, characterised in that it is in the form of an assembly of stackable modules, each uniting the desired formwork parts corresponding to a step and having a variable depth of engagement (11) in the lower module, or fixing to the lower module permitting variable spacing of the modules, so as to adapt to the desired step height, the said modules being produced from a material capable of serving as a finish or as a suitable support for a finish, and the variable engagement being produced for at least a portion of the lower perimeter of the modules, which portion is constituted at least by the bottom of the riser which penetrates into the volume determined by the lower module and which remains set therein by the cast concrete.

2. Prefabricated lost formwork according to Claim 1, characterised in that the front parts (17) of the modules, that is to say, the risers, are provided with supports (16, 55) for the step slabs, so that the said slabs can be laid before the concrete is poured, the said lower supports being able to be moved vertically to permit adaptation to the desired step height.

3. Prefabricated lost formwork according to any one of Claims 1 and 2, in the case where the lateral formwork parts are superfluous, characterised in that the modules comprise a front part or riser and a rear part or back, these parts being connected to one another by fixed or movable strips or lugs.

4. Prefabricated lost formwork according to any one of Claims 1 and 2, characterised in that the modules consist solely of a front part (17, Fig. 5, Fig. 6), the formwork then being constituted by an assembly of risers, the variable depth of engagement of which is obtained by greater or lesser penetration into the concrete, to which assembly other formwork parts may optionally be added in accordance with any technique whatsoever.

5. Prefabricated lost formwork according to Claim 4, characterised in that the risers are equipped at their ends with fixing means (51) each consisting of at least two elements, of which one (A), which is elongate and has a cross-section of constant shape, is integrated with the riser so that its function is not changed if it is shortened at the same time as the end (56) of the said riser.

6. Prefabricated lost formwork according to any one of Claims 1 to 3, characterised in that the modules are in the form of disassembled parts, the parts forming risers being equipped at their ends with fixing means (51) each consisting of at least two elements, of which one (A), which is elongate and has a cross-section of constant shape, is integrated with the riser so that its function does not change if it is shortened at the same time as the end (56) of the said riser, and the parts forming the back of the stairs also having the said fixing elements (25, 35, 45).

7. Prefabricated lost formwork according to any one of Claims 1 to 6, intended for spiral stairs, characterised in that the connection between the front and rear surfaces of the modules is produced, on one side, by a cylindrical portion of the axis of the stairs.
